# EUROPÄISCHE PATENTSCHRIFT

(11) **EP 2 850 691 B1**
(45) Veröffentlichungstag und Bekanntmachung des Hinweises auf die Patenterteilung: **12.09.2018**
(21) Anmeldenummer: 13722459.8
(22) Anmeldetag: 15.05.2013
(51) Int. Cl.: H01Q 1/32, H01Q 1/12, H01Q 1/24

(54) **ANTENNENMODUL MIT SENDE- UND EMPFANGSANTENNENELEMENT**
ANTENNA MODULE WITH TRANSMITTING AND RECEIVING ANTENNA ELEMENT
MODULE D'ANTENNE AVEC ÉLÉMENT ANTENNAIRE DE RÉCEPTION ET DE TRANSMISSION

(30) Priorität: 16.05.2012 DE 102012208303
(43) Veröffentlichungstag der Anmeldung: 25.03.2015
(73) Patentinhaber: Continental Automotive GmbH, 30165 Hannover (DE); Kathrein-Werke KG, 83022 Rosenheim (DE)
(72) Erfinder: CHAKAM, Guy-Aymar, 93049 Regensburg (DE); SCHILLMEIER, Gerald, 81371 München (DE); MIERKE, Frank, 82008 München (DE); VOGT, Gerhard, 83026 Rosenheim (DE)
(86) Internationale Anmeldenummer: PCT/EP2013/059985
(87) Internationale Veröffentlichungsnummer: WO 2013/171240

(56) Entgegenhaltungen:
- EP-A1- 1 863 119
- EP-A1- 2 228 865
- DE-A1-102005 054 286
- DE-A1-102009 051 605
- DE-U1- 20 111 229
- DE-U1- 20 111 229

## Beschreibung

Die Erfindung betrifft ein einteiliges Antennenmodul mit mindestens einem Sende- und mindestens einem Empfangsantennenelement. Das Antennenmodul weist eine Außenabdeckung für außenseitige Antennenelemente auf. Eine Antennenbox umfasst elektronische Schaltungen, die mit den Antennenelementen zusammenwirken. Die Außenabdeckung ist auf der Antennenbox lösbar fixiert. Die Außenabdeckung ist durch eine Öffnung in einem Fahrzeugdach aus dem Fahrzeugdach herausragend anbringbar.
DE20111229U1 betrifft eine Antennenanordnung für Kraftfahrzeuge, mit einer finnenförmigen Außenabdeckung, die oberhalb der Außenseite eines Fahrzeugs angeordnet ist, wobei sich eine Schaltungsplatine der Antennenanordnung in einer Ebene mit einer Oberseite des Karosserieblechs befindet.
DE102009051605A1 betrifft eine Antennenanordnung für Kraftfahrzeuge, mit einer finnenförmigen Außenabdeckung, die in entsprechend vorbereiteten passenden Öffnungen an der Außenseite des Fahrzeugs eingepasst und fixiert wird.
EP2228865A1 betrifft eine Antennenanordnung für Kraftfahrzeuge, mit einer Haube als Außenabdeckung, die oberhalb der Außenseite des Fahrzeugs angeordnet wird, sowie mit einem Aufsatz als Antennenbox, welcher Aufsatz ein Spritzgussteil aus Kunststoff ist. DE102005054286A1 betrifft eine Antennenordnung für Kraftfahrzeuge mit einer Zwischenhaube auf einer Antennenbox. Aus der Druckschrift EP 1 903 632 B1 ist ein Antennenmodul, insbesondere als zentrales Sende- und/oder Empfangsmodul für ein Fahrzeug mit mehreren Antennen und mehreren Sende- und/oder Empfangseinrichtungen bekannt. Dazu sind die Sende- und/oder Empfangseinrichtungen in Form einer zentralen Transceiverbox in das Antennenmodul integriert. Außerdem weist das Antennenmodul einen oberen und einen unteren Teil mit jeweils mehreren Antennen auf, welche durch einen Bereich der Karosserie eines Fahrzeugs getrennt sind. Dabei ist die Platine für den oberen Bereich von der Platine für den unteren Bereich mit Hilfe von Konnektoren oder Abstandshalter abgesetzt.

In einer bevorzugten Ausführungsform des bekannten Antennenmoduls ist die Transceiverbox auf eine Unterseite des Karosserieteils geschraubt, wobei das Karosserieteil nach außen eine großflächige Öffnung aufweist, in welcher der obere Teil des Antennenmoduls mit den sendenden und empfangenden Antennen für bestimmte Dienste angeordnet ist. Diese Ausführungsform eines Antennenmoduls weist nachfolgende Nachteile auf, dass:
1. zwei Platinen verwendet werden, was die Notwendigkeit von Hochfrequenztauglichen Verbindungskonnektoren für zwei Platinen hervorruft,
2. eine Abstrahlung der externen Antennen in den Fahrgastraum möglich ist,
3. große Platinenflächen (oben wie unten) notwendig sind, da Platz für die HF-Verbindungskonnektoren inkl. Sperrflächen gebraucht wird,
4. sehr hohe Kosten anfallen, da zwei Platinen, Verbindungskonnektoren und notwendigen Montageschritte gebraucht werden,
5. jegliche Möglichkeit fehlt, eine Dachkrümmung zu kompensieren.

Aufgabe der Erfindung ist es, die Nachteile im Stand der Technik zu überwinden und ein Antennenmodul für ein Fahrzeug zu schaffen, das als Einbauteil im Dachbereich eines Fahrzeugs kostengünstig und kompakt montierbar ist und eine vollständige Abschirmung zwischen einem oberen äußeren Antennenteil und einem auf einer Innenseite eines Fahrzeugdaches fixierten Transceiverteils bereitstellt.

Gelöst wird diese Aufgabe mit dem Gegenstand des unabhängigen Anspruchs 1. Vorteilhafte Weiterbildung der Erfindung ergeben sich aus den abhängigen Ansprüchen.

In einer Ausführungsform der Erfindung weist ein Antennenmodul, das einteilig ist, mindestens ein außenseitiges Empfangs- und/ oder Sendeantennenelement unter einer Außenabdeckung auf. Ferner umfasst das einteilige Antennenmodul eine Antennenbox, die keine oder wenige innenseitige interne Antennen aufweist und die elektronische Schaltungen einschließt, welche mit den Antennenelementen zusammenwirken. Die Außenabdeckung ist auf der Antennenbox lösbar fixiert. Die Außenabdeckung ist durch eine Öffnung in einem Fahrzeugdach aus dem Fahrzeugdach herausragend anbringbar. Die Antennenbox ist allseitig geschlossen und unterhalb des Fahrzeugdaches mit einer metallischen Oberseite anbringbar. Die metallische geschlossene Oberseite der Antennenbox weist zu den außenseitigen Antennenelementen Durchführungen auf. Über die Durchführungen sind die außenseitigen Antennenelemente in der Außenabdeckung mit den Schaltungen innerhalb der allseitig geschlossenen Antennenbox elektrisch gekoppelt.

Dieses Antennenmodul hat den Vorteil, dass das Antennenmodul einteilig für den Einbau in ein Fahrzeug zur Verfügung steht. Darüber hinaus hat das einteilige Antennenmodul den Vorteil, dass die großflächige Öffnung im Antennendach, welche der Außenabdeckung angepasst ist, um mit einfachen Mitteln und kompakt die Antennenelemente durch die Öffnung in dem Fahrzeugdach nach außen herausragen zu lassen, durch die geschlossene und elektrisch leitende metallische Oberseite der Antennenbox in Verbindung mit dem Fahrzeugdach eine Masseabschirmung bildet, die eine klare Trennung zwischen einem Außenbereich des Antennenmoduls mit den Antennenstrahlern und einer inneren geschlossenen Antennenbox bereitstellt.

Durch die Abschirmung aus Außendach und metallischer Oberseite der allseits geschlossenen Antennenbox wird eine elektromagnetische Entkopplung der Antennenelemente und der in der geschlossenen Antennenbox angeordneten Antennen und Schaltkreise sicherstellt. Damit wird eine störungsfreie Masseanbindung des Antennenmoduls an das Fahrzeug für die Elektronik und für die Antennen erreicht. Um eine dachkonforme Anbringung bzw. Anpassung der Antennenbox an das Dach werden zusätzlich Koppelelemente auf der metallischen Oberseite der Antennenbox eingesetzt. Diese bestehen aus kompressierbarem metallisiertem Schaummaterial, um die Dachkrümmung zu kompensieren.

Trotz der elektromagnetischen Entkopplung zwischen den externen Antennenelementen und der allseitig geschlossenen Antennenbox mit internen Antennen und diversen Schaltkreisen stellt das Antennenmodul ein einteiliges, einfach zu montierendes Antennenmodul dar, auch wenn ein Bereich des Antennenmoduls aus der Karosserie und dem Fahrzeugdach herausragt und ein anderer Bereich unterhalb des Fahrzeugdaches unter Kontaktierung desselben montiert ist. Dieses wird durch die allseits geschlossene Antennenbox mit einer metallisch leitenden Oberseite erreicht, auf der sich eine Überhöhung mit der unteren Querschnittsform der Außenabdeckung befindet, worin die externen Antennen für die Dienste mit fahrzeugexternen Verbindungen wie z.B. Satellitendiensten, Telefondiensten usw. angeordnet sind.

Die Antennenbox kann vollständig oder teilweise aus Kunststoff oder Metall sein. Dies hängt von den Diensten, die in dem Antennenmodul integriert sind, ab. Während beispielsweise die Oberseite der Box aus Metall ist, können die vier seitlichen Berandungen der Box sowie die untere Seite der Box aus Kunststoff sein. Dies ist z.B. der Fall, wenn Dienste wie z.B. ein passives Start- und Entry-System (PASE-System) mit einer fahrzeuginternen Verbindung benötigt werden.

Für den Fall, dass die Antennenbox vollständig aus Metall ist, um eine sichere Abschirmung einer Antennenplatine mit Transceivern, Tunern oder anderen elektronischen Schaltkreisen zu gewährleisten, ist es auch möglich, dass auf den vier seitlichen Berandungen der Box sowie auf der Unterseite der Box Antennen für fahrzeuginterne Verbindungen integriert oder montiert sind. Durch die vorgesehene metallische Oberseite der allseitig geschlossenen Antennenbox sind die aus dem Fahrzeugdach herausragenden Antennenelemente unter der Außenabdeckung elektromagnetisch von der Antennenbox getrennt.

Für den Fall, dass die Antennenbox vollständig aus Kunststoff ist, gibt es entweder keine externen Antennenelemente oder die erforderliche elektromagnetische Trennung wird sowohl auf der Hauptplatine als auch der Oberseite der Antennenbox realisiert, indem kompressierbare Kopplungselemente aus metallisiertem Schaummaterial oder Kunststoff auf der Hauptplatine und auf der Oberseite der Antennenbox entlang der Dachaussparung angebracht werden.

Die außenseitigen Antennenelemente für fahrzeugexterne Dienste, die innerhalb der Außenabdeckung angeordnet sind, stehen mit einer Antennenhauptplatine innerhalb der allseits geschlossenen Antennenbox in Verbindung, indem die Fußpunkte bzw. die Einspeisepunkte der Antennenelemente für fahrzeugexterne Dienste durch die metallische Oberseite der Antennenbox hindurch bis zur Antennenplatine durchgeschleift werden und auf der Antennenplatine aufgelötet sind. Dabei können manche Antennen, wie die Patch-Antenne für die Satellitenkommunikation auf der metallischen Oberseite der allseitig geschlossenen Antennenbox aufliegen.

Die Antenneneinspeisepunkte werden über Durchkontakte durch die metallische Oberseite der Antennenbox geführt und bilden dabei und auch innerhalb der Box eine koaxiale Leitung. Derartige Durchführungen können z.B. durch minimale Aussparungen in der Oberseite aus Metall, die mit Kunststoff aufgefüllt sind, erreicht werden.

Gleichzeitig bildet die metallische Oberseite der allseits geschlossenen Antennenbox ein tragendes Element, das sämtliche auftretenden mechanischen Kräfte aufnehmen kann. Dazu kann die Oberseite der allseits geschlossenen Antennenbox ein Druckgussteil sein oder aus einem gestanzten Blech bestehen. Ferner können Schirmkammern integriert werden, die für den Schutz der elektromagnetischen Schaltung zusätzlich genutzt werden und mithilfe von Pins auf die Antennenplatine innerhalb der geschlossenen Antennenbox gelötet sind. Derartige Schirmkammern können somit einen Teilbereich der jeweiligen Schaltung auf der Antennenplatine abschirmen, insbesondere, wenn der untere Bereich, der zum Fahrzeuginneren hin gerichtet ist, aus Kunststoff gefertigt ist. Somit kann die Antennenbox mit dem Chassis von heutigen Antennenlösungen, welche auf dem Dach montiert sind, verglichen werden, jedoch ist dieses Chassis in einer Ausführungsform der Erfindung unter dem Dach und die Antennenplatine ist auf der fahrzeuginternen Seite des Chassis montiert.

Vorzugsweise wird für das Antennenmodul nur eine einzige Antennenplatine vorgesehen, worauf sich die notwendigen Empfänger, Transceiver und Anpassungsschaltungen befinden und die Antenneneinspeisepunkte gelötet sind. Die aktiven Antennenelemente, die durch die Öffnung im Fahrzeugdach hindurchragen, können als PCB-Antennen (printed circuit board) beispielsweise aus einer FR4-Platine ausgebildet und relativ zur Antennenplatine in der allseits geschlossenen Antennenbox vertikal stehend angeordnet sein.

Ein Arrangement von mehreren Antennenelementen hängt von der zu erzielenden Wirkung in Bezug auf Gewinn, Form der Abstrahlungsdiagramme, Entkopplung sowie in Korrelation zu den VSWR (standing wave ratio) -Werten ab. Vorzugsweise ist die Antennenplatine innerhalb der allseits geschlossenen Antennenbox an der Innenseite der metallischen Oberseite der Box mit oder ohne Abstandshaltern befestigt, um zu gewährleisten, dass die Antenneneinspeisepunkte so kurz wie möglich in Bezug auf die außenseitigen Antennenelemente sind. Außerdem ist es vorgesehen, dass nicht nur eine Antennenplatine in der Antennenbox angeordnet ist, sondern dass durchaus mehrere Platinen innerhalb der Antennenbox beispielsweise über Stecker (z.B. Flachbandkabel mit entsprechenden Steckern) mit der Antennenplatine verbunden sind.

Die Außenabdeckung bildet eine Art Schutzhaube für die darin befindlichen Antennenelemente. Diese Außenabdeckung kann ein separates Teil sein, das auf die Oberseite der Antennenbox geklipst wird. Zur Montage des Antennenmoduls wird das Antennenmodul von der Innenseite des Fahrzeugs aus derart am Fahrzeugdach montiert, dass die Antennenelemente durch die Öffnung in dem Dach hindurchragen und damit außerhalb des Fahrzeugs ihre Wirkung erzielen, soweit sie für fahrzeugexterne Verbindungen vorgesehen sind. Der mit der Außenabdeckung sichtbare externe Teil, der aus dem Fahrzeugdach herausragt, ähnelt in seiner Form den heute üblichen Finnen. Die innerhalb des Fahrzeugs befindliche Antennenbox kann dagegen rechteckig, rund oder eine beliebig andere Form aufweisen. Dabei ist die Antennenbox nur zwischen dem Fahrzeugdach und einer Dachverkleidung positioniert.

Darüber hinaus ist es vorgesehen, dass das Antennenmodul im Bereich der Außenabdeckung Verrastungsstellen aufweist, die eine Montage und Fixierung in der Öffnung vereinfachen, indem das Antennenmodul durch die Öffnung hindurch geschoben wird und an dem Fahrzeugdach verrastet wird. Bevor jedoch mit dem Antennenmodul innerhalb des Fahrzeugs Anschlusssteckbuchsen für die unterschiedlichen digitalen und analogen Dienste verbunden werden, kann zusätzlich die allseits geschlossene Antennenbox an das Fahrzeugdach von innen verschraubt werden, um u.a. die auftretenden mechanischen Kräfte, die auf die Anschlusssteckbuchsen einwirken, abzufangen und auf die Fahrzeugkarosserie zu übertragen. Darüber hinaus kann auf der Oberseite der Antennenbox ein waagerechter Schlitz oder eine waagerechte Nut vorgesehen sein, um durch eine translatorische Bewegung in Fahrrichtung oder in Gegenfahrtrichtung das Antennenmodul an dem Fahrzeugdach zu fixieren.

In einer weiteren Ausführungsform der Erfindung ist es vorgesehen, dass das Antennenmodul ausschließlich eine einzige externe Antenne für die Dienste RKE (remote keyless entry), PASE (passive start entry) und TPMS (tire pressure monitoring system) aufweist. Weiterhin können aber auch ausschließlich interne Antennen für die oben erwähnten Dienste vorgesehen werden sowie eine Kombination von internen und externen Antennen bereitgestellt werden, die derart realisiert sind, dass der externe Teil der Antenne im Bereich der Außenabdeckung, also unter einer Schutzhaube, wie der Außenabdeckung, ist und der interne Teil der Antenne in der Antennenbox vorgesehen ist, was jedoch nur sinnvoll ist, wenn ein unterer Teil der allseitig geschlossenen Antennenbox aus Kunststoff besteht.

In einer weiteren Ausführungsform der Erfindung weist dazu die Antennenbox selbst ein Oberteil und ein Unterteil auf, wobei das Oberteil die metallische Oberseite und Randseiten beinhaltet und sich mit Randseiten des Unterteils teilweise überlappt, wobei das Unterteil mit seinen Randseiten aus Kunststoff aufgebaut sein kann. Die Verbindung zwischen Unterteil und Oberteil kann an den Randseiten über Schnapphaken und Schnapplaschen mechanisch lösbar vorgesehen werden. Andererseits ist es auch möglich, mithilfe derartiger Schnapphaken und Schnapplaschen die Außenabdeckung mit der Oberseite der Antennenbox zu verbinden.

In einer weiteren Ausführungsform der Erfindung ist es vorgesehen, dass die mindestens eine Antennenplatine elektronische gedruckte Schaltkreise auf ihrer Oberseite aufweist, wobei die Antennenplatine über die oben erwähnten Abstandshalter an dem Oberteil der Antennenbox fixiert ist, und wobei die gedruckten Schaltkreise der Platinenoberseite über Durchkontakte durch die Antennenplatine mit den Verstärkerelementen, den Transceivern, den Tunern oder Empfängern auf der zum Fahrzeuginnenraum hin ausgerichteten Unterseite der Antennenplatine elektrisch in Verbindung stehen.

Auf den Außenrändern der allseits geschlossenen Antennenbox können Steckverbinder angeordnet sein für CAN-BUS-Zuleitungen (controlled area network), LIN-Verbindungen (local interconnect network), MOST-Anschlüsse (media oriented system transport), USB-Schnittstellen (universal serial bus) oder Ethernet-Zugänge, die aus diesen Randseiten des Unterteils der Antennenbox herausragen und in den Fahrzeuginnenraum zwischen Fahrzeugdach und Dachverkleidung hineinragen und über die wenigstens ein Großteil der Kommunikation mit Endgeräten in dem Fahrzeug erfolgt.

Außerdem weist das Antennenmodul in einer weiteren Ausführungsform der Erfindung mindestens vier in einem Fahrzeug anfallende Funkdienste aus einer Gruppe auf, bestehend aus Telefon, AM/FM, (amplitude modulation system/frequency modulation system), DAB (digital audio broadcasting), SDARS (satellite digital audio radio system), GPS, (global positioning system), WLAN (wireless area network), LTE (long term evolution), WIMAX (worldwide interoperability for microwave access), DRM, (digital radio mondiale), UMTS, (universal mobile telecommunication system), Bluetooth, (digital wireless data exchange), RKE (remote keyless entry), RSS (remote starting system), PASE (passive start entry), VHS (vehicle heating system), C2C (car to car communication system), ACC (automatic cruise control), TPMS (tire pressure monitoring system), die durch das Antennenmodul zentral abgedeckt werden können.

Ferner ist es vorgesehen, dass eine Telefon- und RKE-Antenne (remote keyless entry) eine in die finnenförmige Außenabdeckung hineinragende Platine aufweist, die senkrecht auf der Antennenbox steht und in ihrem Fußbereich eine Aussparung aufweist, in der beispielsweise eine GPS-Antenne als Patch-Antenne angeordnet sein kann. Dabei kann die GPS-Patchantenne auf einer außenseitigen Schirmkammer auf dem Oberteil der Antennenbox angeordnet sein, die selbst einen Verstärker- und/oder einen Antennenanpassungsschaltkreis innerhalb der Schirmkammer umschließt.

Darüber hinaus ist es vorgesehen, dass eine SDARS-Antenne als Patchantenne beabstandet von der GPS-Patchantenne auf einer außenseitigen Schirmkammern auf dem Oberteil der Antennenbox angeordnet ist, wobei auch diese Schirmkammer einen Verstärker und/oder einen Antennenanpassungsschaltkreis für die SDARS-Antenne umschließt.

Um einen sicheren öffnungsumlaufenden Kontakt mit einem elektrisch leitenden Fahrzeugdach herzustellen, können auf der Oberseite der Antennenbox in Längsrichtung beidseitig von der Öffnung in dem Fahrzeugdach oder um die Öffnung im Fahrzeugdach herum Koppelelemente aus metallischem Schaummaterial oder elektrisch leitendem Kunststoffschaum vorgesehen werden. Mit derartigen Koppelelementen kann die Oberseite der Antennenbox an Krümmungen der Innenseite eines Fahrzeugdaches angepasst werden.

Die Erfindung wird nun anhand der beigefügten Figuren näher erläutert.
- Figur 1: zeigt eine Prinzipskizze eines Antennenmoduls gemäß einer ersten Ausführungsform der Erfindung;
- Figur 2: zeigt eine Prinzipskizze eines Antennenmoduls gemäß einer zweiten Ausführungsform der Erfindung;
- Figur 3: zeigt eine schematische perspektivische Ansicht eines der Antennenmodule gemäß einer der vorhergehenden Ausführungsformen der Erfindung;
- Figur 4: zeigt eine schematische perspektivische Ansicht des Antennenmoduls gemäß Figur 3 nach Einbau in ein Kraftfahrzeug.

Figur 1 zeigt eine Prinzipskizze eines Antennenmoduls 1 gemäß einer ersten Ausführungsform der Erfindung. Das Antennenmodul 1 ist für ein Kraftfahrzeug 50 bestimmt und ist an einem Fahrzeugdach 10 angeordnet. Aus dem Fahrzeugdach 10 ragt aus einer Öffnung 9 in dem Fahrzeugdach 10 eine finnenförmige Außenabdeckung 3 heraus. Diese Außenabdeckung 3 ist gleichzeitig eine Schutzhülle für die unter der Schutzhülle angeordneten Antennenelemente 4, 5, 6 und 7. Über Durchführungen 12, 13, 14 und 15 stehen Einspeisepunkte 25, 26, 27 und 28 der Antennenelemente 4, 5, 6 und 7 elektrisch mit einer Antennenplatine 16 in Verbindung. Die Antennenplatine 16 ist in einer allseitig geschlossenen Antennenbox 8 untergebracht, wobei die Antennenbox 8 mit einer Innenseite 47 des Fahrzeugdaches 10 elektrisch leitend verbunden ist.

Dazu weist die Antennenbox 8 ein elektrisch leitendes Oberteil 17 auf, das mit der Innenseite 47 des Fahrzeugdaches 10 elektrisch in Verbindung steht. Dieses elektrisch leitende Oberteil 17 weist Randseiten 19 und 20 auf, die mit Schnapphaken 23 ausgestattet sind, welche mit Schnapplaschen 24 auf Randseiten 21 und 22 eines Kunststoffunterteils 18 der allseitig geschlossenen Antennenbox 8 in Eingriff stehen. Dazu überlappen sich die Randseiten 19 und 20 des metallischen Oberteils 17 mit den Randseiten 21 und 22 des Kunststoffunterteils 18.

Das Oberteil 17 weist eine metallische Oberseite 11, die in elektrischem Kontakt mit dem elektrisch leitenden Fahrzeugdach 10 auf dessen Innenseite 47 elektrisch verbunden ist, so dass eine elektromagnetische Entkopplung zwischen den über das Dach 10 hinausragenden Antennenelementen 4, 5, 6 und 7 und der Fahrzeuginnenraum sichergestellt ist.

Während die Oberseite 34 der Antennenplatine 16 die Einspeisepunkte 25, 26, 27 und 28 für die Antennenelemente 4, 5, 6 und 7 sowie Anpassungsschaltkreise in Form von gedruckten Schaltungen aufweist, sind auf der Unterseite 29, die zu einem Fahrzeuginnenraum 30 hin ausgerichtet ist, mehrere Abschirmbleche 33 angeordnet, die Transceiver, Empfänger und/oder Tuner umhüllen. Die Abschirmbleche 33 schützen die Transceiver, Empfänger und/ oder Tuner vor elektromagnetischer Strahlung, die von internen Antennen 31 und 32 auf der Unterseite 29 der Antennenplatine 16 ausgehen können, und vor elektromagnetischer Kopplung induktiver oder kapazitiver Kopplung der unterschiedlichen elektronischen Schaltungen untereinander.

Die Transceiver, Empfänger oder Tuner unter den Abschirmblechen 33 sind über Durchkontakte durch die Antennenplatine 16 mit der Oberseite 34 der Schaltungsplatine 16 und damit mit Anpassungsschaltkreisen und mit den Einspeisepunkten 25, 26, 27 und 28 der Antennenelemente 4, 5, 6 und 7 verbunden. Zwischen der metallischen und elektrisch leitenden Oberseite 11 der Antennenbox 8 und der Oberseite 34 der Antennenplatine 16 sind Abstandshalter 35 angeordnet, die dafür sorgen, dass die auf der Oberseite 34 der Antennenplatine 16 angeordneten Anpassungsschaltkreise nicht durch die metallische Oberseite der Antennenbox 8 kurzgeschlossen oder beschädigt werden. Die Abstandshalter sind so klein wie möglich dimensioniert, um eine koaxiale Kopplungslänge über die Durchführungen 12, 13, 14 und 15 zwischen den Antennenelementen 4, 5, 6 und 7 und den Einspeisepunkten 25, 26, 27 und 28 der Antennenplatine 16 so gering wie möglich zu halten und Übertragungsverluste an den Durchführungen 12, 13, 14 und 15 zu minimieren.

Um drahtlose fahrzeuginterne Verbindungen zuzulassen, wie Bluetooth, sind die Antennenelemente 31 und 32 in den Randbereichen der Antennenplatine 16 auf der Unterseite 29 der Antennenplatine 16 vorgesehen. Außerdem ist deshalb das Unterteil 18 bei dieser Ausführungsform der Erfindung, das mit Schnapplaschen 24 an den randseitigen Schnapphaken 23 des Oberteils 17 fixiert ist, aus Kunststoff hergestellt.

Figur 2 zeigt eine Prinzipskizze eines Antennenmoduls 2 gemäß einer zweiten Ausführungsform der Erfindung. Komponenten mit gleichen Funktionen wie in Figur 1 werden mit gleichen Bezugszeichen gekennzeichnet und nicht extra erörtert.

Der Unterschied der zweiten Ausführungsform der Erfindung gegenüber der in Figur 1 gezeigten ersten Ausführungsform der Erfindung besteht darin, dass nicht nur auf der Unterseite 29 der Antennenplatine 16 Abschirmbleche 33 vorgesehen sind, sondern zusätzlich auf der Oberseite 34 Schirmkammern 43 und 44 angeordnet sind, die Schaltungen aufweisen, welche mit den Einspeisepunkten 25, 26, 27 oder 28 der Antennenelemente 4, 5, 6 oder 7 zusammenwirken.

Figur 3 zeigt eine schematische perspektivische Ansicht eines der Antennenmodule 1 gemäß einer der vorhergehenden Ausführungsformen der Erfindung, wobei das Antennenmodul 1 einteilig aus drei Bereichen zusammengesteckt ist. Ein oberer Bereich weist die bereits erwähnte Außenabdeckung 3 auf, mit der das in Figur 3 gezeigte Antennenmodul 1 über ein Fahrzeugdach hinausragen kann. Diese Abdeckung 3 ist über Schnapphaken 23 mit der metallischen Oberseite 11 eines Oberteils 17 einer allseitig geschlossenen Antennenbox 8 verbunden, wobei die Antennenbox 8 zwischen einem Fahrzeugdach und einer Fahrzeugdachabdeckung im Innenraum 30 des Fahrzeugs vollständig angeordnet ist.

Neben den Schnapphaken 23 der Außenabdeckung 3, die mit der metallischen Oberseite 11 des Oberteils 17 in Eingriff stehen, ist außerdem ein Fixierelement 48 vorgesehen, mit dem das Antennenmodul 1 in einer Öffnung eines Fahrzeugdaches lösbar fixiert werden kann. Zusätzlich weist die metallisch leitende Oberseite 11 des Oberteils 17 der Antennenbox 8 beidseitig von der Außenabdeckung 3 Koppelelemente 45 und 46 auf, mit denen eine elektrische Verbindung mit einer Unterseite eines Fahrzeugdaches ermöglicht wird, wobei diese Koppelelemente 45 und 46 aus elektrisch leitendem Schaummaterial hergestellt sein können, um Krümmungen des Fahrzeugdaches gegenüber der Oberseite der Antennenbox 8 auszugleichen und einen guten elektrischen Kontakt zwischen der metallischen Oberseite 11 der Antennenbox 8 und einer Unterseite eines Fahrzeugdaches herzustellen.

Aus den Randbereichen der Antennenbox 8 ragen Steckverbinder 36 bis 42 heraus, an die Koaxialleitungen angeschlossen werden können, die zwischen Dachverkleidung und Fahrzeugdach über die Steckverbinder 36 bis 42 an die allseitig geschlossene Antennenbox 8 angeschlossen und elektrische Verbindungen zu den unterschiedlichen Empfangs-, Anzeige- oder Steuergeräten in dem Fahrzeug bereitstellen werden können. Dabei ist insbesondere der Steckverbinder 40 für digitale Schnittstellen vorgesehen.

Figur 4 zeigt eine schematische perspektivische Ansicht des Antennenmoduls 1 gemäß Figur 3 nach Einbau in ein Kraftfahrzeug 50. Dazu ist in dem Fahrzeugdach 10 eine Öffnung 9 vorgesehen, durch welche die Außenabdeckung 3 des Antennenmoduls 1 hindurchragt, so dass die unter der aus einem Kunststoffmaterial bestehenden Außenabdeckung 3 angeordneten Antennenelemente über dem Fahrzeugdach 10 positioniert sind. Während ein Teil der Antennenelemente vertikal in Bezug auf das Fahrzeugdach 10 ausgerichtet ist, so dass sich eine finnenförmige Außenabdeckung 3 ergibt, können in einem dazu horizontal angeordneten Bereich 49 der Außenabdeckung 3 flache, nahezu quadratische Antennenelemente, wie beispielsweise Patch-Antennen für GPS oder SDARS Verbindungen angeordnet sein.

Die allseitig geschlossene Antennenbox 8 ist in Figur 4 mit gestrichelten Linien gekennzeichnet, um darzustellen, dass sie mit ihrer elektrisch leitenden metallischen Oberseite zwischen der Unterseite des Fahrzeugdaches 10 und einer Dachverkleidung angeordnet ist. Die Fahrtrichtung des Fahrzeugs 50 wird hier mit einem Pfeil F angedeutet, um zu zeigen, dass die Außenabdeckung 3 wie ein Teil einer Schwanzflosse bzw. wie einer Finne eines Fisches aus dem Fahrzeugdach 10 herausragt.

### Bezugszeichenliste

- 1: Antennenmodul (1. Ausführungsform)
- 2: Antennenmodul (2. Ausführungsform)
- 3: Außenabdeckung
- 4: Antennenelement
- 5: Antennenelement
- 6: Antennenelement
- 7: Antennenelement
- 8: Antennenbox
- 9: Öffnung
- 10: Fahrzeugdach
- 11: Oberseite
- 12: Durchführung
- 13: Durchführung
- 14: Durchführung
- 15: Durchführung
- 16: Antennenplatine
- 17: Oberteil
- 18: Unterteil
- 19: Randseite
- 20: Randseite
- 21: Randseite
- 22: Randseite
- 23: Schnapphaken
- 24: Schnapplasche
- 25: Einspeisepunkt
- 26: Einspeisepunkt
- 27: Einspeisepunkt
- 28: Einspeisepunkt
- 29: Unterseite
- 30: Fahrzeuginnenraum
- 31: Antennenelement
- 32: Antennenelement
- 33: Abschirmbleche
- 34: Oberseite
- 35: Abstandshalter
- 36: Steckverbinder
- 37: Steckverbinder
- 38: Steckverbinder
- 39: Steckverbinder
- 40: Steckverbinder
- 41: Steckverbinder
- 42: Steckverbinder
- 43: Schirmkammer
- 44: Schirmkammer
- 45: Koppelelement
- 46: Koppelelement
- 47: Innenseite
- 48: Fixierelement
- 49: Bereich
- 50: Fahrzeug

- F: Fahrtrichtung

## Patentansprüche

1. Antennenmodul
mit einem außenseitigen Empfangs- und/oder Sendeantennenelement (4, 5, 6, 7) und
mit einer Antennenbox (8), die keine oder wenige innenseitige interne Antennen aufweist und die elektronische Schaltungen einschließt, die mit den Antennenelementen (4 bis 7) zusammenwirken, wobei das Antennenmodul einteilig für den Einbau in ein Fahrzeug zur Verfügung steht und mindestens ein außenseitiges Empfangs- und/oder Sendeantennenelement (4, 5, 6, 7) unter einer Außenabdeckung (3) aufweist,
wobei die Außenabdeckung (3) auf der Antennenbox (8) lösbar fixiert ist,
und wobei die Außenabdeckung (3) durch eine Öffnung (9) in einem Fahrzeugdach (10) aus dem Fahrzeugdach (10) herausragend anbringbar ist,
und wobei die Antennenbox (8) allseitig geschlossen und unterhalb des Fahrzeugdaches (10) mit einer metallischen Oberseite (11) anbringbar ist,
und wobei die metallische Oberseite (11) der Antennenbox (8) zu den außenseitigen Antennenelementen (4 bis 7) Durchführungen (12 bis 15) aufweist,
und wobei über die Durchführungen (12 bis 15) die außenseitigen Antennenelemente (4 bis 7) in der Außenabdeckung (3) mit den Schaltungen innerhalb der allseitig geschlossenen Antennenbox (8) elektrisch gekoppelt sind.

2. Antennenmodul nach Anspruch 1, wobei in der Antennenbox mindestens eine Antennenplatine (16) mit den elektronischen Schaltungen und mit den wenigen oder keinen innenseitigen Antennen angeordnet ist, und wobei auf dieser Antennenplatine Antennenelemente (4,5,6,7 sowie 31 und 32) aufgelötet sind.

3. Antennenmodul nach Anspruch 1 oder Anspruch 2, wobei die Antennenbox (8) ein Oberteil (17) und ein Unterteil (18) aufweist, und wobei das Oberteil (17) die metallische Oberseite (11) und Randseiten (19, 20) aufweist, die sich mit Randseiten (21, 22) des Unterteils (18) teilweise überlappen.

4. Antennenmodul nach einem der vorhergehenden Ansprüche, wobei die Außenabdeckung (3) finnenförmig ausgebildet ist und mit der Antennenbox (8) über Schnapphaken (23) und Schnapplaschen (24) mechanisch lösbar in Verbindung steht.

5. Antennenmodul nach Anspruch 3 oder Anspruch 4, wobei die Durchführungen (12 bis 15) in der metallischen Oberseite (17) des Oberteils (17) koaxiale Durchführungen zu Einspeisepunkten (25 bis 28) der Antennenelemente (4 bis 7) in der gemeinsamen Außenabdeckung (3) aufweisen.

6. Antennenmodul nach einem der Ansprüche 2 bis 5, wobei auf der zum Fahrzeuginnenraum (30) hin ausgerichteten Unterseite (29) der Antennenplatine (16) innerhalb der Antennenbox (8) mindestens ein weiteres Antennenelement (31, 32) für eine fahrzeuginterne Kommunikation angeordnet ist.

7. Antennenmodul nach einem der Ansprüche 2 bis 6, wobei auf der zum Fahrzeuginnenraum (30) hin ausgerichteten Unterseite (29) der Antennenplatine (16) innerhalb der Antennenbox (8) Verstärker- oder Antennenanpassungsschaltkreise, Transceiver, Empfänger oder Tuner angeordnet sind, die von Abschirmblechen (33) umgeben sind.

8. Antennenmodul nach Anspruch 7, wobei die mindestens eine Antennenplatine (16) elektronische gedruckte Schaltkreise auf ihrer Oberseite (34) aufweist, und wobei die Antennenplatine (16) über Abstandshalter (35) an dem Oberteil (17) der Antennenbox (8) fixiert ist, und wobei die gedruckten Schaltkreise der Platinenoberseite (34) über Durchkontakte durch die Antennenplatine (16) mit den Verstärkerelementen, den Transceivern, den Tunern oder Empfängern auf der zum Fahrzeuginnenraum (30) hin ausgerichteten Unterseite (29) der Antennenplatine (16) elektrisch in Verbindung stehen.

9. Antennenmodul nach einem der Ansprüche 1 bis 8, wobei Steckverbinder (36 bis 42) für CAN-BUS - Zuleitungen (controlled area network), LIN - Verbindungen (local interconnect network), MOST - Anschlüsse (media oriented system transport), USB - Schnittstellen (universal serial bus), oder Ethernet - Zugänge aus den Randseiten (21, 22) des Unterteils (18) der Antennenbox (8) heraus und in den Fahrzeuginnenraum (30) zwischen Fahrzeugdach (10) und Dachverkleidung hineinragen und über die wenigstens ein Großteil der Kommunikation mit Endgeräten in dem Fahrzeug (50) erfolgt.

10. Antennenmodul nach einem der Ansprüche 3 bis 9, wobei das Unterteil (18) der Antennenbox (8) ein elektrisch isolierendes Kunststoffmaterial aufweist.

11. Antennenmodul nach einem der vorhergehenden Ansprüche, wobei das Antennenmodul (1, 2), mindestens vier in einem Fahrzeug anfallende Funkdienste aus der Gruppe:
- Telefon,
- AM/FM, (amplitude modulation system/frequency modulation system),
- DAB (digital audio broadcastingplayer),
- SDARS (satellite digital audio radio system),
- GPS (global positioning system),
- WLAN (wireless aria network),
- LTE 2x MIMO (long term evolution two times multiple input multiple output),
- WIMAX (worldwide interoperability for microwave access),
- DRM (digital radio mondiale),
- UMTS (universal mobile telecommunication system),
- Bluetooth, (digital wireless data exchange),
- RKE (remote keyless entry),
- RSS (remote starting system),
- PASE (passive start entry),
- VHS (vehicle heating system),
- C2C (car to car communication system),
- ACC (automatic cruise control)
- TPMS (tire pressure monitoring system),
zentral abdeckt

12. Antennenmodul nach Anspruch 11, wobei eine Telefon- und RKE-Antenne eine in die finnenförmige Außenabdeckung (3) hineinragende Platte aufweist, die senkrecht auf der Antennenbox (8) steht und in ihrem Fußbereich eine Aussparung aufweist, in der eine GPS-Antenne als Patch-Antenne angeordnet ist.

13. Antennenmodul nach Anspruch 11 oder Anspruch 12, wobei eine GPS-Patchantenne auf einer außenseitigen Schirmkammer (43) auf dem Oberteil (17) der Antennenbox (8) angeordnet ist, die einen Verstärker- und/oder einen Antennenanpassungsschaltkreis umschließt.

14. Antennenmodul nach einem der Ansprüche 11 bis 13, wobei eine SDARS-Antenne als Patchantenne beabstandet von der GPS-Patchantenne auf einer der außenseitigen Schirmkammern (44) auf dem Oberteil (17) der Antennenbox (8) angeordnet ist, wobei die Schirmkammer (44) einen Verstärker und/oder einen Antennenanpassungsschaltkreis umschließt.

15. Antennenmodul nach einem der vorhergehenden Ansprüche, wobei die Oberseite (11) der Antennenbox (8) Koppelelemente (45, 46) aus metallischem Schaummaterial oder elektrisch leitendem Kunststoffschaum aufweist, mit denen die Oberseite (11) der Antennenbox (8) Krümmungen der Innenseite (47) eines Fahrzeugdaches (9) anpassbar ist.

16. Antennenmodul nach einem der vorhergehenden Ansprüche, wobei eine Antennenboxgröße an weitere Dienste und/oder weitere elektronische Schaltungen anpassbar ist.

17. Antennenmodul nach den vorhergehenden Ansprüchen, wobei die Antennenbox vorzugsweise Metall und/oder Kunststoff aufweist.

## Claims

1. An antenna module having an external receiving and/or transmitting antenna element (4, 5, 6, 7) and having an antenna box (8), which has no or few internal antennas on the inner side and which encloses electronic circuits which interact with the antenna elements (4 to 7), wherein the antenna module is provided in one piece for installation in a vehicle and has at least one external receiving and/or transmitting antenna element (4, 5, 6, 7) under an outer cover (3), wherein the outer cover (3) is detachably secured to the antenna box (8), and wherein the outer cover (3) can be attached through an opening (9) in a vehicle roof (10) in such a way that it projects out of the vehicle roof (10), and wherein the antenna box (8) is closed on all sides and can be attached underneath the vehicle roof (10) to a metallic upper side (11), and wherein the metallic upper side (11) of the antenna box (8) has feedthroughs (12 to 15) to the external antenna elements (4 to 7), and wherein the external antenna elements (4 to 7) in the outer cover (3) are electrically coupled to the circuits within the antenna box (8) which is closed on all sides, via the feedthroughs (12 to 15).

2. Antenna module according to Claim 1, wherein at least one antenna circuit board (16) with the electronic circuits and with the few or no internal antennas is arranged in the antenna box, and wherein antenna elements (4, 5, 6, 7 and 31 and 32) are soldered to this antenna circuit board.

3. Antenna module according to Claim 1 or Claim 2, wherein the antenna box (8) has an upper part (17) and a lower part (18), and wherein the upper part (17) has the metallic upper side (11) and edge sides (19, 20) which partially overlap with edge sides (21, 22) of the lower part (18).

4. Antenna module according to one of the preceding claims, wherein the outer cover is embodied in a fin shape and is connected to the antenna box (8) in a mechanically detachable fashion by means of snap-action hooks (23) and snap-action clips (24).

5. Antenna module according to Claim 3 or Claim 4, wherein the feedthroughs (12 to 15) in the metallic upper side (17) of the upper part (17) have coaxial feedthroughs to feed-in points (25 to 28) of the antenna elements (4 to 7) in the common outer cover (3).

6. Antenna module according to one of Claims 2 to 5, wherein within the antenna box (8), at least one further antenna element (31, 32) for vehicle-internal communication is arranged on the lower side (29) of the antenna circuit board (16) which is oriented toward the passenger compartment (30) of the vehicle.

7. Antenna module according to one of Claims 2 to 6, wherein amplifier circuits or antenna adaptation circuits, transceivers, receivers or tuners which are surrounded by shielding plates (33) are arranged on the lower side (29) of the antenna circuit board (16) which is oriented toward the passenger compartment (30) of the vehicle.

8. Antenna module according to Claim 7, wherein the at least one antenna circuit board (16) has electronic printed circuits on its upper side (34), and wherein the antenna circuit board (16) is secured to the upper part (17) of the antenna box (8) by means of spacer elements (35), and wherein the printed circuits of the upper side (34) of the circuit board are electrically connected, by means of vias through the antenna circuit board (16), to amplifier elements, the transceivers, the tuners or receivers on the lower side (29) of the antenna circuit board (16) which is oriented toward the passenger compartment (30) of the vehicle.

9. Antenna module according to one of Claims 1 to 8, wherein plug-in connectors (36 to 42) for CAN (controlled area network) BUS feed lines, LIN (local interconnect network) connections, MOST (media oriented system transport) connections, USB (universal serial bus) interfaces or ethernet accesses project out of the edge sides (21, 22) of the lower part (18) of the antenna box (8) and into the passenger compartment (30) of the vehicle between the vehicle roof (10) and the roof lining, via which plug-in connectors (36 to 42) at least a large part of the communication with terminals in the vehicle (50) takes place.

10. Antenna module according to one of Claims 3 to 9, wherein the lower part (18) of the antenna box (8) has an electrically insulated plastic material.

11. Antenna module according to one of the preceding claims, wherein the antenna module (1, 2) covers centrally at least four radio services occurring in a vehicle from the group:
- telephone,
- AM/FM (amplitude modulation system/frequency modulation system),
- DAB (digital audio broadcasting player),
- SDARS (satellite digital audio radio system),
- GPS (global positioning system),
- WLAN (wireless area network),
- LTE 2x MIMO (long term evolution two times multiple input multiple output),
- WIMAX (worldwide interoperability for microwave access),
- DRM (digital radio mondiale),
- UMTS (universal mobile telecommunication system),
- Bluetooth (digital wireless data exchange),
- RKE (remote keyless entry),
- RSS (remote starting system),
- PASE (passive start entry),
- VHS (vehicle heating system),
- C2C (car to car communication system),
- ACC (automatic cruise control) and
- TPMS (tire pressure monitoring system).

12. Antenna module according to Claim 11, wherein a telephone and RKE antenna has a plate which projects into the fin-shaped outer cover (3) and is perpendicular to the antenna box (8) and has in its foot region a cutout in which a GPS antenna is arranged as a patch antenna.

13. Antenna module according to Claim 11 or Claim 12, wherein a GPS patch antenna is arranged on an external shielding chamber (43) on the upper part (17) of the antenna box (8), which shielding chamber (43) encloses an amplifier circuit and/or an antenna adaptation circuit.

14. Antenna module according to one of Claims 11 to 13, wherein an SDARS antenna is arranged as a patch antenna at a distance from the GPS patch antenna on one of the external shielding chambers (44) on the upper part (17) of the antenna box (8), wherein the shielding chamber (44) encloses an amplifier circuit and/or an antenna adaptation circuit.

15. Antenna module according to one of the preceding claims, wherein the upper side (11) of the antenna box (8) has coupling elements (45, 46) made of metallic foamed material or electrically conductive plastic foam, with which the upper side (11) of the antenna box (8) can be adapted to curvatures of the inner side (47) of a vehicle roof (9).

16. Antenna module according to one of the preceding claims, wherein an antenna box size can be adapted to further services and/or further electronic circuits.

17. Antenna module according to one of the preceding claims, wherein the antenna box preferably comprises metal and/or plastic.

## Revendications

1. Module d'antenne comportant
un élément d'antenne de réception et/ou d'émission (4, 5, 6, 7) côté extérieur, et
une boîte d'antenne (8) qui comporte peu ou ne comporte pas d'antennes internes côté intérieur et qui renferme les circuits électroniques coopérant avec les éléments d'antenne (4 à 7),
dans lequel le module d'antenne est disponible en une seule pièce pour une installation dans un véhicule,
et au moins un élément d'antenne de réception et/ou d'émission (4, 5, 6, 7) côté extérieur sous un capot extérieur (3),
dans lequel le capot extérieur (3) est fixé de manière amovible sur la boîte d'antenne (8),
et dans lequel le capot extérieur (3) peut être monté par une ouverture (9) dans le toit (10) d'un véhicule de manière à dépasser hors du toit (10) du véhicule,
et dans lequel la boîte d'antenne (8) est fermée de toutes parts et peut être montée sous le toit (10) du véhicule par une face supérieure métallique (11),
et dans lequel la face supérieure métallique (11) de la boîte d'antenne (8) comporte des passages (12 à 15) en direction des éléments d'antenne (4 à 7) côté extérieur,
et dans lequel les éléments d'antenne (4 à 7) côté extérieur dans le capot extérieur (3) sont couplés électriquement par l'intermédiaire des passages (12 à 15) aux circuits à l'intérieur de la boîte d'antenne (8) fermée de toutes parts.

2. Module d'antenne selon la revendication 1, dans lequel au moins une carte d'antenne (16), avec les circuits électroniques et avec le petit nombre d'antennes côté intérieur ou aucune d'elles, est disposée dans la boîte d'antenne, et dans lequel des éléments d'antenne (4, 5, 6, 7, 31 et 32) sont soudés sur ladite carte d'antenne.

3. Module d'antenne selon la revendication 1 ou la revendication 2, dans lequel la boîte d'antenne (8) comporte une partie supérieure (17) et une partie inférieure (18), et dans lequel la partie supérieure (17) comporte la face supérieure métallique (11) et des faces de bord (19, 20) qui chevauchent partiellement les faces de bord (21, 22) de la partie inférieure (18).

4. Module d'antenne selon l'une des revendications précédentes, dans lequel le capot extérieur (3) est réalisé sous forme d'ailettes et est relié de manière amovible mécaniquement à la boîte d'antenne (8) par l'intermédiaire de crochets d'encliquetage (23) et de pattes d'encliquetage (24).

5. Module d'antenne selon la revendication 3 ou la revendication 4, dans lequel les passages (12 à 15) dans la face supérieure métallique (17) de la partie supérieure (17) comportent des passages coaxiaux en direction de points d'alimentation (25 à 28) des éléments d'antenne (4 à 7) dans le capot extérieur commun (3).

6. Module d'antenne selon l'une des revendications 2 à 5, dans lequel au moins un autre élément d'antenne (31, 32) destiné à une communication interne au véhicule est disposé à l'intérieur de la boîte d'antenne (8) sur la face inférieure (29), tournée vers l'espace intérieur (30) du véhicule, de la carte d'antenne (16).

7. Module d'antenne selon l'une des revendications 2 à 6, dans lequel des circuits d'adaptation d'amplificateur ou d'antenne, des émetteurs-récepteurs, des récepteurs ou des syntoniseurs, entourés de plaques de blindage (33), sont disposés à l'intérieur de la boîte d'antenne (8) sur la face inférieure (29), tournée vers l'espace intérieur (30) du véhicule, de la carte d'antenne (16).

8. Module d'antenne selon la revendication 7, dans lequel l'au moins une carte d'antenne (16) comporte des circuits imprimés électroniques sur sa face supérieure (34), et dans lequel la carte d'antenne (16) est fixée à la partie supérieure (17) de la boîte d'antenne (8) par l'intermédiaire d'entretoises (35), et dans lequel les circuits imprimés de la face supérieure (34) de la carte sont reliés électriquement aux éléments amplificateurs, aux émetteurs-récepteurs, aux syntoniseurs ou aux récepteurs par l'intermédiaire de contacts traversants passant à travers la carte d'antenne (16) sur la face inférieure (29), tournée vers l'espace intérieur (30) du véhicule, de la carte d'antenne (16).

9. Module d'antenne selon l'une des revendications 1 à 8, dans lequel des connecteurs (36 à 42) destinés à des connexions CAN-BUS (réseau de zone contrôlée), à des liaisons LIN (réseau local d'interconnexion), à des connexions MOST (transport de système orienté média), à des interfaces USB (bus série universel) ou à des accès Ethernet, font saillie depuis les faces de bord (21, 22) de la partie inférieure (18) de la boîte d'antenne (8) et dans l'espace intérieur (30) du véhicule entre le toit (10) du véhicule et le revêtement de toit et par l'intermédiaire desquels se réalise au moins une majorité des communications avec des terminaux présents dans le véhicule (50) .

10. Module d'antenne selon l'une des revendications 3 à 9, dans lequel la face inférieure (18) de la boîte d'antenne (8) comprend une matière plastique électriquement isolante.

11. Module d'antenne selon l'une des revendications précédentes, dans lequel le module d'antenne (1, 2) couvre de manière centralisée au moins quatre services radio accessibles dans un véhicule, qui appartiennent au groupe suivant :
- téléphonie,
- AM/FM (système de modulation d'amplitude/système de modulation de fréquence),
- DAB (lecteur de radiodiffusion audionumérique),
- SDARS (système de radio numérique par satellite),
- GPS (système de positionnement global),
- WLAN (réseau local sans fil),
- LTE 2x MIMO (évolution à long terme 2x entrées multiples, sorties multiples),
- WIMAX (interopérabilité mondiale pour l'accès aux micro-ondes),
- DRM (radio numérique mondiale),
- UMTS (système universel de télécommunications mobiles),
- Bluetooth (échange de données numériques sans fil),
- RKE (entrée sans clé à distance),
- RSS (système de démarrage à distance),
- PASE (entrée de démarrage passive),
- VHS (système de chauffage du véhicule),
- C2C (système de communication de voiture à voiture),
- ACC (régulateur de vitesse automatique),
- TPMS (système de surveillance de la pression des pneus).

12. Module d'antenne selon la revendication 11, dans lequel une antenne téléphonique et RKE comprend une plaque faisant saillie dans le capot extérieur en forme d'ailettes (3), laquelle plaque se trouve verticalement sur la boîte d'antenne (8) et comporte dans sa zone de pied un évidement dans lequel une antenne GPS est disposée en tant qu'antenne plaquée.

13. Module d'antenne selon la revendication 11 ou la revendication 12, dans lequel une antenne plaquée GPS est disposée sur une chambre de blindage (43) côté extérieur sur la partie supérieure (17) de la boîte d'antenne (8), laquelle chambre de blindage renferme un amplificateur et/ou un circuit d'adaptation d'antenne.

14. Module d'antenne selon l'une des revendications 11 à 13, dans lequel une antenne SDARS est disposée en tant qu'antenne plaquée de manière espacée de l'antenne plaquée GPS sur l'une des chambres de blindage (44) côté extérieur sur la partie supérieure (17) de la boîte d'antenne (8), dans lequel la chambre de blindage (44) renferme un amplificateur et/ou un circuit d'adaptation d'antenne.

15. Module d'antenne selon l'une des revendications précédentes, dans lequel la face supérieure (11) de la boîte d'antenne (8) comporte des éléments de couplage (45, 46) en mousse métallique ou en mousse plastique électriquement conductrice permettant d'adapter la face supérieure (11) de la boîte d'antenne (8) aux courbures de la face intérieure (47) d'un toit (9) de véhicule.

16. Module d'antenne selon l'une des revendications précédentes, dans lequel une taille de boîte d'antenne peut être adaptée à d'autres services et/ou à d'autres circuits électroniques.

17. Module d'antenne selon les revendications précédentes, dans lequel la boîte d'antenne est de préférence en métal et/ou en matière plastique.
